# EUROPÄISCHE PATENTSCHRIFT

(11) **EP 2 798 297 B1**
(45) Veröffentlichungstag und Bekanntmachung des Hinweises auf die Patenterteilung: **21.02.2018**
(21) Anmeldenummer: 12812272.8
(22) Anmeldetag: 21.12.2012
(51) Int. Cl.: F28D 1/03, F28D 1/04

(54) **Verfahren zur Herstellung von mehr als zwei unterschiedlichen Wärmeübertragern**
Method for manufacturing at least two different heat exchangers
Méthode de fabrication d'au moins deux échangeurs de chaleur différents

(30) Priorität: 30.12.2011 DE 102011090182
(43) Veröffentlichungstag der Anmeldung: 05.11.2014
(73) Patentinhaber: MAHLE Behr GmbH & Co. KG, 70469 Stuttgart (DE)
(72) Erfinder: SEEWALD, Wolfgang, 71732 Tamm (DE); VIEHRIG, Falk, 71069 Sindelfingen (DE)
(74) Vertreter: Grauel, Andreas
(86) Internationale Anmeldenummer: PCT/EP2012/076859
(87) Internationale Veröffentlichungsnummer: WO 2013/098277

(56) Entgegenhaltungen:
- EP-A2- 1 221 389
- DE-A1- 1 551 514
- DE-A1- 10 138 247
- DE-C1- 10 223 712
- FR-A1- 2 866 947
- JP-A- 6 050 675
- US-A- 4 081 025
- US-A1- 2008 121 381

## Beschreibung

### Technisches Gebiet

Die Erfindung betrifft ein Verfahren zur Herstellung von mehr als zwei unterschiedlichen Wärmeübertragern mittels eines Baukastens.

### Stand der Technik

Wärmeübertrager für Kraftfahrzeuge sind im Stand der Technik bekannt. So werden Wärmeübertrager in einer Vielzahl von Konfigurationen und Verwendungszwecken in Fahrzeugen bereits eingesetzt, beispielsweise als Verdampfer, Speicherverdampfer, Ölkühler, Kondensator, Ladeluftkühler oder Kühlmittelkühler. All diese Wärmeübertrager weisen unterschiedliche Konfigurationen und Bauformen auf, so dass für jeden Typ oft auch ein unterschiedliches Design angewendet wird.

Die DE 102006028117 A1 offenbart einen Verdampfer mit Kältespeicher, einen sogenannten Speicherverdampfer, bei welchem ein Verdampferteil mit zweireihigen Flachrohren ausgebildet ist, wobei benachbart dieses Verdampferteils des Wärmeübertragers ein Speicherteil vorgesehen ist, das einreihig ausgebildet ist und durch eine Anordnung von Doppelrohren zum einen ein Kältemittel durch ein inneres Flachrohr strömen kann und zum anderen ein Kältespeichermedium in einem Zwischenraum zwischen dem inneren Flachrohr und dem äußeren Flachrohr angeordnet bzw. diesen Raumbereich durchströmen kann. Die Herstellung dieses Speicherverdampfers stellt einen hoch komplexen Prozess dar, da eine Vielzahl von Rohren und eine Vielzahl von Teilen konfektioniert und miteinander verbunden werden müssen. Der Verdampferteil stellt typischerweise eine Abwandlung eines Standardkältemittelverdampfers dar, so dass auch dieses Bauteil nicht standardmäßig verwendbar ist, sondern zumindest im Hinblick auf manche Bauteile einer Abänderung bedarf. Dieser Speicherverdampfer stellt somit eine gesonderte Lösung dar, die nicht auf Großserienbauteile zurückgreifen kann.

Die EP 1817534 B1 offenbart ebenfalls einen Speicherverdampfer, wobei bei einem ersten Ausführungsbeispiel wiederum Flachrohre ineinander gesteckt werden, die mittels Anschlusselerrienten an unterschiedliche Kältemittel bzw. Kältespeichermittel-Medienkreisläufe anschließbar sind. Die Herstellung eines solchen Speicherverdampfers zeigt wiederum einen hohen Teileaufwand, der zu erheblichen Mehrkosten führt.

Auch die Ausgestaltung eines Speicherverdampfers in Scheibenbauweise gemäß dem zweiten Ausführungsbeispiel der EP 1817534 B1 zeigt, dass wiederum eine singuläre Lösung erarbeitet wurde, die für andere Anwendungszwecke nur wenig geeignet ist.

Die US 2008/0121381 offenbart einen Kombiwärmeübertrager umfassend zwei unterschiedliche Wärmeübertrager in Scheibenbauweise.

Die Wärmeübertrager im Stand der Technik sind somit sehr speziell auf die Bedürfnisse des jeweiligen Mediums im Kreislauf angepasst, so dass eine breite Anwendung auch für verschiedene Anwendungszwecke eher ausgeschlossen ist.

### Darstellung der Erfindung, Aufgabe, Lösung, Vorteile

Es ist die Aufgabe der Erfindung, ein Verfahren zur Herstellung von mehr als zwei unterschiedlichen Wärmeübertragern zu schaffen, die mittels eines Baukastens zur Herstellung von Wärmeübertragern mit zumindest zwei Typen von Wärmeübertragerkernen hergestellt sind.

Dies wird für das Verfahren erreicht mit den Merkmalen des Anspruchs 1.

Dadurch kann im Falle der Verwendung eines Wärmeübertragerkerns des ersten Typs als einfacher schmaler Verdampfer dieser so bauraumsparend eingesetzt werden. Dies kann vorteilhaft in kleinen Fahrzeugen mit geringen benötigten Kälteleistungen erfolgen.

Bei höheren benötigten Kälteleistungen können im Falle der Verwendung zweier Wärmeübertragerkerne des ersten Typs diese in Reihenschaltung oder in Parallelschaltung zueinander angeordnet und verwendet werden, so dass eine erhöhte Kälteleistung bei doppeltem Platzbedarf realisiert werden kann.

Bei einer Verwendung des Wärmeübertragers als Speicherverdampfer kann ein Wärmeübertragerkern des ersten Typs mit einem Wärmeübertragerkern des zweiten Typs verwendbar sein, wobei in diesem Falle das Kältemittel durch Strömungspfade des ersten Kerns und des zweiten Kerns parallel oder seriell strömen kann, wobei das Kältespeichermedium durch weitere Strömungspfade des zweiten Wärmeübertragerkerns strömen kann.

Auch können zwei Wärmeübertrager des zweiten Typs miteinander verschaltet werden, so dass beispielsweise eine erhöhte Kälteleistung bei gleichzeitiger Kältespeicherwirkung realisiert werden kann.

Weiterhin kann der zweite Typ des Wärmeübertragerkerns alleine verwendet werden, beispielsweise als zweireihiger Verdampfer oder als einreihiger Verdampfer mit Kältespeicher. Dadurch ist beispielsweise ein Speicherverdampfer mit geringerer Kälteleistung realisierbar.

Dabei ist es vorteilhaft, wenn die Wärmeübertragerkerne des ersten und/oder zweiten Typs mit Anschlussvorrichtungen und/oder Verbindungsvorrichtungen versehen sind zum Einleiten und/oder Ausleiten und/oder Überleiten von Fluid in oder zwischen oder aus den Wärmeübertragerkernen bzw. zwischen Strömungskanälen der Wärmeübertragerkerne.

Dabei ist es zweckmäßig, wenn zumindest einzelne Scheiben als Anschluss- und Verbindungsbereiche Öffnungen und/oder Näpfe aufweisen und zur Ausbildung von Strömungspfaden zwischen Anschlussbereichen kanalbildende Strukturen, wie Prägungen, aufweisen.

Auch ist es zweckmäßig, wenn die erste Scheibe und die zweite Scheibe des Scheibenpaares an zwei gegenüberliegenden Endbereichen jeweils einen Anschlussbereich aufweist als Einlass oder Auslass des ersten Strömungspfads und jeweils eine kanalbildende Struktur zwischen den beiden Anschlussbereichen zur Ausbildung des ersten Strömungspfads.

Weiterhin ist es zweckmäßig, wenn die erste Scheibe und/oder die zweite Scheibe des Scheibenpaares an einem Endbereich zwei Anschlussbereiche aufweist als Einlass oder Auslass des ersten Strömungspfads und jeweils eine kanalbildende Struktur zwischen den beiden Anschlussbereichen zur Ausbildung des ersten Strömungspfads.

Auch ist es zweckmäßig, wenn die erste Scheibe, die zweite und die dritte Scheibe der Scheibengruppe an zwei gegenüberliegenden Endbereichen jeweils zwei Anschlussbereiche aufweist als Einlass oder Auslass des dritten Strömungspfads oder des vierten Strömungspfads, wobei die erste und die zweite Scheibe jeweils zwischen einem gegenüberliegenden Anschlussbereich eine kanalbildende Struktur zwischen einem der beiden Anschlussbereiche zur Ausbildung des dritten und des vierten Strömungspfads aufweist, wobei die dritte Scheibe zwischen der ersten und der zweiten Scheibe als Trennwand zwischen dem dritten und dem vierten Strömungspfad vorgesehen ist. Auch ist es zweckmäßig, dass der Abstand der Scheibenpaare oder der Scheibengruppen eines Wärmeübertragerkerns zur Bildung der zweiten und/oder fünften Strömungspfade, derart gewählt ist, dass er bei benachbarten Wärmeübertragerkernen eines Wärmeübertragers gleich ist oder unterschiedlich, wie kleiner oder größer ist als bei dem benachbarten Wärmeübertragerkern.

Auch ist es zweckmäßig, wenn die Tiefe der Strömungskanäle senkrecht zur Ebene, die durch die Scheibenpaare oder Scheibengruppen ausgespannt wird, für jeden Strömungskanal individuell wählbar ist.

Weiterhin ist es zweckmäßig, wenn Scheibenpaare gebildet sind aus paarweiser Anordnung von Scheiben und mit einer Trennwand zwischen benachbarten Scheiben, welche Paare von Strömungskanäle bilden, dadurch gekennzeichnet, dass die Strömungskanäle eines Scheibenpaares im Gegenstrom durchströmt werden.

Weitere vorteilhafte Ausgestaltungen sind durch die nachfolgende Figurenbeschreibung und durch die Unteransprüche beschrieben.

### Kurze Beschreibung der Zeichnungen

Nachstehend wird das erfindungsgemäße Verfahren auf der Grundlage zumindest eines Ausführungsbeispiels anhand der Zeichnungen näher erläutert. Es zeigen:
- Figur 1: zeigt eine Anordnung zweier Wärmetauscherkerne, ein Wärmetauscherkern eines ersten Typs und einen Wärmetauscherkern eines zweiten Typs,
- Figur 2: zeigt eine Anordnung zweier Wärmetauscherkerne in Zusammenbau,
- Figur 3: zeigt eine Anordnung zweier Wärmetauscherkerne eines ersten Typs,
- Figur 4: zeigt eine Anordnung zweier Wärmetauscherkerne eines zweiten Typs,
- Figur 5: zeigt einen Wärmetauscherkern eines ersten Typs,
- Figur 6: zeigt einen Wärmetauscherkern eines zweiten Typs,
- Figur 7: zeigt zwei Scheiben eines Scheibenpaares,
- Figur 8: zeigt drei Scheiben einer Scheibengruppe,
- Figur 9: zeigt eine Anzahl von Scheibenpaaren,
- Figur 10: zeigt eine Anzahl von Scheiben und einen Ausschnitt einer Scheibe,
- Figur 11b: zeigt eine Scheibe im Ausschnitt,
- Figur 11c: zeigt ein Paar von Scheiben einer Scheibengruppe im Ausschnitt,
- Figur 11d: zeigt ein Paar Scheiben einer Scheibengruppe im Ausschnitt,
- Figur 12: zeigt eine Anordnung von Scheibenpaaren und Scheibengruppen in einer Ansicht,
- Figur 13: zeigt eine Anordnung von Scheibenpaaren mit Scheibengruppen in einer Ansicht von der entgegengesetzten Seite,
- Figur 14: zeigt eine Anordnung von Scheibenpaaren und Scheibengruppen in einem Schnitt durch die Scheibenpaare und die Scheibengruppen,
- Figur 15: zeigt eine Scheibe mit einem Überströmkanal zwischen benachbarten Durchzügen,
- Figur 16: zeigt die Scheibe der Fig. 15 von der Rückseite,
- Figur 17: eine Ansicht eines Wärmeübertragers,
- Figur 18: eine Ansicht von Scheibenpaaren,
- Figur 19: eine Ansicht von Scheiben,
- Figur 20: ein Abschnitt von Scheiben,
- Figur 21: ein Abschnitt von Scheiben,
- Figur 22: ein Abschnitt von Scheibenpaaren,
- Figur 23: ein Schnitt durch Scheibenpaare gemäß Figur 22,
- Figur 24: ein Schnitt durch Scheibenpaare gemäß Figur 22,
- Figur 25: ein Abschnitt von Scheibenpaaren,
- Figur 26: ein Schnitt durch Scheibenpaare gemäß Figur 25,
- Figur 27: ein Schnitt durch Scheibenpaare gemäß Figur 25,
- Figur 28: eine schematische Ansicht eines Wärmeübertragers, und
- Figur 29: eine schematische Ansicht eines Scheibenpaares.

### Bevorzugte Ausführung der Erfindung

Die Figur 1 zeigt die Anordnung zweier Wärmeübertragerkerne 1,2, die zu einem Wärmeübertrager miteinander verbindbar sind. Dabei weist der Wärmeübertragerkern 1 eine Vielzahl von Scheibenpaaren 3 auf, die benachbart zueinander angeordnet sind, wobei in Freiräumen zwischen den jeweiligen benachbarten Scheibenpaaren Wellrippen 4 angeordnet sind, zum besseren Wärmeübergang bei der Durchströmung von Luft zwischen den jeweiligen benachbarten Scheibenpaaren 3. Als Zu- und Abführung weisen die Scheiben 3 an ihren gegenüberliegenden Enden Anschlüsse bzw. als solche ausgebildete Öffnungen als Näpfe 5,6 auf, welche auch zur Verbindung der Scheibenpaare 3 untereinander dienen.

Der Wärmeübertragerkern 2 ist mit einer Vielzahl von Scheibengruppen 7 gebildet, wobei wiederum benachbarte Scheibengruppen 7 Freiräume 8 belassen zur Durchströmung von Luft, wobei eine Aufnahme von Wellrippen für den verbesserten Wärmetausch bei der Durchströmung von Luft vorgesehen sein kann.

Die Figur 1 zeigt somit eine Anordnung zweier Wärmeübertragerkerne 1,2, wobei der erste Wärmeübertragerkern 1 ein Wärmeübertragerkern von einem ersten Typ ist, der mit einer Vielzahl von Paaren von Scheiben zur Erzeugung von einer Vielzahl paralleler Strömungspfade zwischen den Paaren von Scheiben gebildet ist. Innerhalb der Scheibenpaare wird ein Strömungspfad erzeugt, zur Durchströmung der Scheibe durch ein Fluid, wobei ein Eintritt und ein Austritt des Fluids in die Scheibe bzw. aus der Scheibe durch eine Anschlussöffnung erlaubt wird, die durch einen Napf in der Scheibe ausgebildet ist.

Der zweite Wärmeübertragerkern 2 stellt einen Wärmeübertragerkern des zweiten Typs dar, der gebildet ist mit einer Vielzahl von Gruppen von drei Scheiben zur Erzeugung von einer Vielzahl von zwei parallelen Strömungspfaden, wobei jeweils ein Strömungspfad zwischen zwei der drei Scheiben ausgebildet wird. Dazu weist die Scheibengruppe an ihren beiden gegenüberliegenden Enden jeweils zwei Anschlussöffnungen auf zum Ein- bzw. Auslass eines ersten und/oder eines zweiten Fluids, so dass durch diesen Wärmeübertragerkern 2 entweder zwei unterschiedliche Fluide in jeweils unterschiedlichen Strömungskanälen fließen können oder auch in einer anderen Anwendung ein Fluid in unterschiedlichen Strömungspfaden zweiflutig durch den Wärmeübertragerkern strömen kann, wobei an einem der beiden Wärmeübertragerkernenden dann eine Umlenkung des Fluids von dem einen Strömungspfad in den anderen Strömungspfad vorgesehen ist. Diese Umlenkung ist jedoch in der Figur 1 nicht dargestellt. Diesbezüglich sei auf die Figuren 15 und 16 verwiesen, welche eine Scheibe 200 zeigen, bei welcher zwischen den Näpfen 201 ein Überströmkanal als Umlenkung vorgesehen ist. Zu erkennen sind die Ein- bzw. Auslässe im zweiten Wärmeübertragerkern 2 durch die kreisförmigen oder im Wesentlichen kreisförmigen Öffnungen 10,11, die am oberen bzw. unteren Endbereich der jeweiligen Scheibengruppe angeordnet ist. Die Vielzahl der benachbarten Scheibengruppen bilden über die als Näpfe ausgebildeten Öffnungen 10,11 als Anschlussbereiche einen Einlass- bzw. Auslassverteilkanal, so dass ein Fluid, dass durch die Öffnung 10,11 und den diesbezüglichen Napf in den Wärmeübertragerkern einströmt über die Länge des Wärmeübertragerkerns verteilt werden kann, bevor es durch die Strömungskanäle entlang der Wärmeübertragerscheibengruppe strömen kann, bevor es am gegenüberliegenden Ende im Bereich der Verbindung der Näpfe wiederum gesammelt wird, bevor das Fluid aus dem Wärmeübertragerkern abgeleitet werden kann. Dies gilt sowohl für den Strömungskanal zwischen der ersten und der zweiten Scheibe als auch zwischen der zweiten und der dritten Scheibe. Wie zu erkennen ist, ist die Öffnung 10 benachbart der Öffnung 11 und von einem kleineren Querschnitt, so dass durchaus unterschiedliche Durchflussraten für die verschiedenen Medien realisiert sein können. In einem anderen Ausführungsbeispiel kann es jedoch auch zweckmäßig sein, wenn die Öffnungen 10,11 der Strömungspfade von gleicher Größenordnung sind.

Die Figur 2 zeigt die Anordnung der beiden Wärmeübertragerkerne 1,2 in einer Anordnung, bei der die Wärmeübertragerkerne miteinander verbunden sind, wobei dadurch ein Wärmeübertrager erzeugt wird, der einen ersten Kern aufweist, der eine Vielzahl paralleler Strömungspfade aufweist, und einen zweiten Kern aufweist, der eine Vielzahl von zwei benachbarten Strömungspfaden aufweist.

Ein solcher Wärmeübertrager gemäß Figur 2 kann beispielsweise als Speicherverdampfer verwendet werden, wobei ein erster Strömungspfad 12 zwischen der Öffnung 5 und der Öffnung 6 als Kältemittelströmungspfad verwendet wird und anschließend eine Umlenkung stattfindet zur Öffnung 11 als Einlass, so dass das Kältemittel durch den Strömungspfad zwischen den beiden Öffnungen 11,11a als Anschlüsse strömen kann und anschließend aus dem Verdampfer austreten kann. Der Strömungspfad 13 zwischen den Öffnungen als Anschlüssen 10, 10a kann als Speichermediumströmungspfad verwendet werden, so dass im Normalbetrieb des Verdampfers das Speichermedium in diesem Strömungspfad abgekühlt wird und für den Fall, dass der Kältemittelkreislauf der Klimaanlage beispielsweise in einer Start-Stopp-Situation steht, kann die durchströmende Luft, die durch den Pfeil 14 gekennzeichnet ist, durch Wärmeaustausch zwischen dem Speichermedium im Strömungspfad 13 weiterhin abgekühlt werden, so dass auch während einer zeitweiligen Stillstandphase des Kältemittelkreislaufs der Klimaanlage im Start-Stopp-Betrieb noch eine gewisse Kühlleistung zur Verfügung gestellt werden kann.

Vorteilhaft ist es, wenn ein Wärmeübertragerkern der Figur 1, wie er mit Bezugszeichen 1 gekennzeichnet ist, auch als alleinstehender Wärmeübertrager verwendbar ist, siehe Figur 5, wobei ein solcher Wärmeübertrager 20 beispielsweise als Scheibenverdampfer in einer Klimaanlage mit geringem verfügbaren Bauraum eingesetzt werden kann. Dieser Wärmeübertrager 20 als Verdampfer würde zwar nur eine reduzierte Kälteleistung zur Verfügung stellen können, dies mag bei kleinen Fahrzeugen wie beispielsweise bei kleinen Elektrofahrzeugen aber durchaus ausreichend sein. Der Wärmeübertrager 20 besteht aus einem Kern 25 aus einer Vielzahl von Scheibenpaaren 26, die beabstandet voneinander angeordnet sind, so dass durch die Zwischenräume 24 Luft strömen kann, die dadurch abkühlbar ist. Die Luftströmungsrichtung ist durch den Pfeil 27 gekennzeichnet. Die Scheibenpaare 26 weisen Anschlüsse auf, die durch Näpfe gebildet sind, die zur Ausbildung des Sammelraums dienen und die zur gegenseitigen Anlage mit benachbarten Scheibenpaaren dienen. In einen Anschlussbereich kann ein Fluid einströmen, siehe Pfeil 21, und aus einem gegenüberliegenden Anschlussbereich kann das Fluid wieder ausströmen, siehe Pfeil 22. Zwischen den beiden Anschlussbereichen liegt der Strömungspfad 23, der durch das Scheibenpaar gebildet wird und welcher von dem Fluid durchströmt wird.

Weiterhin können auch zwei solche Wärmeübertragerkerne gemäß Bezugszeichen 1 der Figur 1 in Parallelschaltung oder in Reihenschaltung einsetzbar sein, so dass beispielsweise eine zweireihige Verdampferbaueinheit durch zwei Wärmeübertragerkerne des ersten Typs gebildet werden kann. Dies ist in Figur 3 dargestellt. Die Figur 3 zeigt einen Wärmeübertrager 30, der aus zwei Wärmeübertragerkernen 31,32 des ersten Typs zusammengesetzt ist. Jeder der beiden Wärmeübertragerkerne 31,32 besteht aus einer Vielzahl von Scheibenpaaren 33,34 die jeweils beabstandet voneinander in einer Reihe im jeweiligen Kern angeordnet sind, so dass durch die Zwischenräume 35,36 zwischen den Scheibenpaaren 33,34 beispielsweise Luft strömen kann, die dadurch abkühlbar ist. Die Luftströmungsrichtung ist durch den Pfeil 37 gekennzeichnet. Die Scheibenpaare 33 weisen Anschlüsse 38,39 auf, die durch Näpfe gebildet sind, die auch zur Ausbildung der Sammelräume 40,41 dienen und die zur gegenseitigen Anlage mit benachbarten Scheibenpaaren dienen. Die Scheibenpaare 34 weisen Anschlüsse 42,43 auf, die durch Näpfe gebildet sind, die auch zur Ausbildung der Sammelräume 44,45 dienen und die zur gegenseitigen Anlage mit benachbarten Scheibenpaaren dienen. In einen Anschlussbereich 38 kann beispielsweise ein Fluid in den ersten Kern 31 einströmen. Das Fluid durchströmt den Strömungskanal 46 und kann bei 39 aus dem ersten Kern 31 austreten. Es wird umgelenkt um in den zweiten Kern bei 43 einzutreten. Anschließend durchströmt das Fluid den zweiten Strömungskanal 47 und strömt aus einem gegenüberliegenden Anschlussbereich 42 wieder aus dem zweiten Kern 32 aus. Die Umlenkung ist nicht gezeigt, sie kann durch ein Rohr oder ähnliches erfolgen.

Alternativ kann auch nur ein Wärmeübertragerkern gemäß Bezugszeichen 2 der Figur 1 einsetzbar sein, siehe hierzu Figur 6, wobei in diesem Falle eine zweiflutige Durchströmung ermöglicht wird, da bereits jede Scheibenbaugruppe zwei Strömungspfade ausbildet, die in unterschiedlicher Durchströmungsrichtung durchströmt werden können, so dass dies eine Alternative darstellt zu einem beispielsweise Verdampfer, der bei geringem zur Verfügung stehenden Bauraum eingesetzt werden kann. Die Figur 6 zeigt einen Wärmeübertrager 50, der aus nur einem Wärmeübertragerkern 51 des zweiten Typs besteht. Der Wärmeübertragerkern 51 besteht aus einer Vielzahl von Scheibengruppen 52 die jeweils beabstandet voneinander in einer Reihe angeordnet sind, so dass durch die Zwischenräume 53 zwischen den Scheibengruppen 52 beispielsweise Luft strömen kann, die dadurch abkühlbar ist. Die Luftströmungsrichtung ist durch den Pfeil 54 gekennzeichnet. Die Scheibenpaare 52 bilden zwei parallele Strömungskanäle 55,56 aus, die durch jeweils zwei der drei Scheiben der Scheibengruppe 52 gebildet sind.

Die Anschlüsse der beiden Strömungskanäle bzw. Strömungspfade 55,56 werden durch die Anschlüsse 57,58,59,60 gebildet, die als Näpfe ausgebildet sind, die auch zur Ausbildung der jeweiligen Sammelräume 61,62,63,64 dienen und die zur gegenseitigen Anlage mit benachbarten Scheibenpaaren bzw. Scheibengruppe dienen. In einen Anschlussbereich 57 kann beispielsweise ein Fluid in den ersten Strömungskanal 55 einströmen. Das Fluid durchströmt dann den Strömungskanal 55 und kann bei dem Napf 58 als Auslass aus dem ersten Strömungskanal 55 austreten. Das Fluid wird dann umgelenkt um in den zweiten Strömungskanal 56 bei dem Napf 59 einzutreten. Anschließend durchströmt das Fluid den zweiten Strömungskanal 56 von dem Napf 59 zum Napf 60 und strömt dort an dem Einlass gegenüberliegenden Auslass wieder aus dem zweiten Strömungskanal aus. Die Umlenkung ist nicht gezeigt, sie kann durch ein Rohr oder ähnliches erfolgen.

Weiterhin wäre es möglich, zwei Wärmeübertragerkerne gemäß Bezugszeichen 2 der Figur 1, also zwei Wärmeübertragerkerne des zweiten Typs, miteinander zu verbinden zu einem Wärmeübertrager, der vier Strömungspfade, also zwei Strömungspfade pro Wärmeübertragerkern vorsieht, um auch eine beispielsweise vierflutige Durchströmung bei gegebenem Bauraum zu ermöglichen. Die Figur 4 zeigt einen solchen Wärmeübertrager 70, der aus nur einem ersten Wärmeübertragerkern 71 des zweiten Typs und einem zweiten Wärmeübertragerkern 72 des zweiten Typs besteht. Um Wiederholungen zu vermeiden wird die Wirkungsweise der beiden Wärmeübertragerkerne 71,72 gemäß des Wärmeübertagerkerns der Figur 6 erläutert. Dabei wird beispielsweise ein Fluid von einem ersten Kern 71 durchströmt und danach zu einem zweiten Kern 72 umgelenkt und anschließend von diesen zweiten Kern 72 durchströmt, bevor das Fluid wieder aus diesem Kern 72 austritt.

Die Figur 7 zeigt zwei Scheiben 80 und 81 eines Scheibenpaares 82, welche identisch ausgebildet und seitenverkehrt zueinander angeordnet sind. Die beiden Scheiben weisen jeweils einen Napf 83 und einen gegenüberliegenden Napf 84 auf, die an den gegenüberliegenden Endbereichen der Scheibe ausgebildet sind. Die Näpfe weisen von der Grundfläche 85 der Scheibe in eine diesbezüglich senkrechte Richtung, so dass sie von der Grundfläche 85 der Scheibe abstehen. Weiterhin weist die Scheibe einen umlaufenden Rand 86 auf, der in Richtung senkrecht zur Ebene der Scheibe 85 vorsteht, wobei der Rand 86 in die entgegengesetzte Richtung vorsteht als der Napf 87 bzw. 88 der Öffnungen 83,84. Werden nun zwei Scheiben miteinander in Verbindung gebracht, so liegen diese an den umlaufenden Rändern 86 aneinander an und können dort abdichtend miteinander verlötet werden. Dies bewirkt, dass zwischen den beiden Scheiben ein Strömungskanal 89 entsteht, der zur Durchströmung der Scheibe dient und der mit den Öffnungen 83, 84 in Fluidverbindung steht.

Die Figur 8 zeigt eine Scheibengruppe mit den Scheiben 90, 91 und 92. Dabei weist die Scheibe 90 eine Grundebene 93 auf und einen diesbezüglich hervorstehenden umlaufenden Rand 94, wobei an den beiden gegenüberliegenden Enden jeweils Öffnungen 95 und 96 vorgesehen sind, die mit umlaufenden Näpfen ausgebildet sind, wobei die Näpfe in Bezug auf die Grundebene 93 senkrecht dazu ausgeprägt sind und in eine andere Richtung hervorstehen als der umlaufende Rand 94.

Wie zu erkennen ist, ist der Strömungskanal 97 zwischen den Öffnungen 95 ausgeprägt und steht mit diesen in Fluidverbindung, wobei der Strömungskanal von der Öffnung 96 abgegrenzt ist und mit dieser nicht in Verbindung steht.

Die Scheibe 91 ist eben ausgebildet und weist an den beiden gegenüberliegenden Enden jeweils Öffnungen 98,99 auf, die ohne Näpfe ausgebildet sind, wobei auch die Scheibe 91 eben ausgebildet ist und keinerlei eingeprägte Strukturen aufweist. Wird nun die Scheibe 90 auf die Scheibe 91 gelegt, so berühren sich die beiden Scheiben im Bereich des umlaufenden Randes 94 und können so miteinander fluiddicht verbunden werden, dass zum einen die Öffnungen 98 mit den Öffnungen 95 fluchten und zwischen der Scheibe 90 und der Scheibe 91 der Fluidkanal 97 definiert wird, wobei die Öffnungen 96 mit den Öffnungen 99 fluchten, jedoch in keiner Verbindung zu dem Fluidkanal 97 stehen.

Die Scheibe 92 weist ebenso an ihren gegenüberliegenden Enden Öffnungen 100, 101 auf, wobei im Grundbereich 102 der Scheibe ein Fluidkanal 103 gebildet ist, der mit den Öffnungen 101 kommuniziert, wobei ein umlaufender Rand 104 gebildet ist, der in einer Richtung senkrecht zur Ebene der Grundfläche 102 hervorsteht, wobei die Öffnungen 100 in den umlaufenden Rand eingeprägt sind, und somit nicht in Fluidverbindung mit dem Strömungskanal 103 stehen. Die Öffnungen 100 und 101 sind mit Näpfen ausgestaltet, die senkrecht der Richtung zur Grundebene 102 hervorstehen, wobei diese in der Figur 8 nach hinten hervorstehen und somit entgegengesetzt des umlaufenden Randes 104 hervorstehen.

Verbindet man die Scheibe 92 mit der Scheibe 91, so findet eine fluiddichte Verbindung im Randbereich 104 zwischen den beiden Scheiben statt, wobei die Öffnungen 99 und 101 jeweils fluchten und eine Fluidverbindung zu dem Fluidkanal 103 erzeugen und die Öffnungen 98 und 100 miteinander fluchten, diese Öffnungen jedoch keinerlei Fluidverbindung zu dem Fluidkanal 103 aufweisen. Werden nun die Scheiben 90,91 und 92 miteinander verbunden, so entstehen zwei Fluidkanäle 97 und 103, die durch die Zwischenlage der Scheibe 91 voneinander getrennt sind und die jeweils mit Öffnungen in Verbindung stehen zum Ein- und Auslass eines Fluids. So verbinden die Öffnungen 95,98 und 100 den Fluidkanal 97 und die Öffnungen 96, 99 und 101 den Fluidkanal 103.

Die Figur 9 zeigt eine Anordnung einer Mehrzahl von Scheibenpaaren gemäß der Figur 7, wobei die Scheibenpaare 110 miteinander verlötet sind und anschließend miteinander benachbart verbunden werden, so dass diese sich im Bereich der hervorstehenden Näpfe 111 berühren und dadurch einen Abstand zwischen den Scheibenpaaren definiert wird, der größer ist als die Ausdehnung der Scheibe senkrecht zur Grundebene der Scheibe, so dass zwischen den beiden jeweils benachbarten Scheiben ein Raumbereich 112 freigespart bleibt, zur Durchströmung beispielsweise von Luft.

Die Figur 10 zeigt ein ähnliches Anordnungsbeispiel von Scheibengruppen 113 gemäß der Figur 8, wobei auch diese Scheibengruppen wiederum miteinander verbunden sind und benachbarte Scheibengruppen in Anlage miteinander kommen über die hervorstehenden Näpfe 114,115. Zischen den Scheibengruppen ist wiederum ein Freiraum 116 freigespart zur Durchströmung beispielsweise von Luft.

Die Figur 11c zeigt einen Ausschnitt einer Scheibe 82 gemäß Figur 7, ebenso wie die Figur 11b, wobei die Scheibe 82 einen ebenen Grundbereich 85 aufweist gegenüber dem der umlaufende Rand 86 hervorsteht, wobei gleichzeitig die Öffnung 83 einen Napf 87 aufweist, der gegenüber der Grundfläche 85 in eine andere Richtung hervorsteht. Dies ist auch in der Figur 11b gut zu erkennen, so dass der Napf 87 in der Figur 11b gegenüber der Grundfläche 85 nach vorne vorsteht, wobei der umlaufende Rand 86 in der Figur 11b nach hinten vorsteht.

Ähnliches ist in den Figuren 11c und 11d zu erkennen, für die Scheiben 90 und 92, wobei die Scheibe 91 in dieser Betrachtung der Figuren 11c und 11d nicht zu erkennen sind. Die Scheiben 92 und 90 weisen jeweils an ihren gegenüberliegenden Enden zwei Öffnungen 95 und 100 bzw. 101 und 96 auf, wobei diese Öffnungen mit Näpfen umgeben sind, die gegenüber dem Grundbereich 97 bzw. 102 der Scheiben hervorstehen. Wie zu erkennen ist, ist der Strömungskanal 103 bzw. der Strömungskanal 97 jeweils mit einer anderen Öffnung fluidverbunden, so dass der Strömungskanal 97 mit Öffnung 95 verbunden ist, während der Strömungskanal 103 mit der Öffnung 101 verbunden ist. Werden diese Scheiben nun aufeinander gelegt gemäß der Figur 8, so sind die kleinen Öffnungen 95, 100 miteinander verbindbar, während die großen Öffnungen 96 und 101 miteinander verbindbar sind. Die Fluidkanäle 97 bzw. 103 werden in Verbindung mit den jeweiligen Öffnungen durchströmbar ausgestaltet, wobei die beiden Strömungskanäle 97 und 103 durch die Zwischenlage der nicht gezeigten Scheibe 91 aber voneinander getrennt werden.

Die Figur 12 zeigt die Anordnung von Scheibenpaaren und Scheibengruppen in benachbarter Anordnung, wobei die Scheibenpaare der Scheiben 82 in Luftströmungsrichtung vor der Anordnung der Scheibengruppen der Scheiben 90, 91,92 angeordnet sind.

Es ist zu erkennen, dass der Strömungskanal 85 der Luftströmung zuerst ausgesetzt ist bevor der Strömungskanal 97 bzw. der nicht dargestellte Strömungskanal 103 umströmt wird. Die Figur 13 zeigt dies von der anderen Seite, so dass zu erkennen ist, dass zuerst der Strömungskanal 85 von Luft umströmt wird bevor der Strömungskanal 103 umströmt wird. Die Figur 14 zeigt dies noch einmal im Schnitt, wobei man erkennt, dass der Strömungskanal 85 durch zwei Scheiben 82 gebildet wird, wobei die Strömungskanäle 97 und 103 durch die Scheiben 90, 91 und 92 gebildet werden, wobei die beiden Strömungskanäle 90 und 103 in einer Richtung senkrecht zur Luftrichtung in Summe nur den Raumbereich einnehmen, der durch den Luftkanal 85 der beiden Scheiben 82 eingenommen wird.
Die Figur 17 zeigt einen Wärmeübertrager 300 mit einem Wärmeübertragerkern, wobei der Wärmeübertragerkern 301 gebildet wird durch eine Vielzahl parallel angeordneter Scheibenpaare bestehend aus zwei Scheiben, die unter Zwischenlage einer Trennwand zwei Strömungspfade zwischen jeweils einer Scheibe und der Trennwand bilden.

Der Wärmeübertrager 300 weist dazu eine Vielzahl von Scheibenpaaren 302 auf, die benachbart zueinander angeordnet sind, wobei zwischen den Scheibenpaaren bevorzugt Wellrippen 303 angeordnet sind. Jedes Scheibenpaar, siehe auch Figur 18, weist an einem ersten Endbereich und an einem zweiten Endbereich jeweils zwei als Näpfe gestaltete Eintrittsöffnungen 304, 305, 306, 307 auf. Dabei bildet ein Napf eines Endbereichs 304 oder 305 einen eingangsseitigen Napf, wobei der zu dem Strömungspfad 308 zugehörige ausgangsseitige Napf im anderen Endbereich angeordnet ist. Entsprechend ist auf jeder Seite in jedem Endbereich ein eingangsseitiger und ein ausgangsseitiger Napf als Einlass bzw. Auslass des Wärmeübertragers vorgesehen.

Die Figur 18 zeigt dazu drei jeweils beabstandet dargestellte Scheibenpaare, die aus zwei Scheiben und einer zwischengefügten Wandung bestehen, wobei diese Scheibenpaare zu einem Scheibenpaket 310 angeordnet werden.

Die Figur 19 zeigt die Anordnung eines Scheibenpaares, bestehend aus den Scheiben 311 und 312, wobei die Scheibe 311 einen Strömungskanal 313 bildet und die Scheibe 312 einen Strömungskanal 314. Diese Strömungskanäle werden durch Prägungen zwischen zwei Näpfen ausgebildet, wobei nur zwei der vier dargestellten Näpfe mit dem Strömungskanal verbunden sind. So ist der Napf 315 und der Napf 316 mit dem Strömungskanal 313 verbunden, wobei die Näpfe 317 und 318 nicht mit dem Strömungskanal 313 verbunden sind. Bei der Scheibe 312 ist der Napf 319 und der Napf 320 mit dem Strömungskanal 314 verbunden, wobei der Napf 321 und der Napf 322 nicht mit dem Strömungskanal verbunden sind. Werden die beiden Scheiben 311 und 312 unter Zwischenlage der Wandung 323 miteinander verlötet, so findet eine Fluidverbindung zwischen den Näpfen 315 und 321 sowie 316 und 322 sowie 318 und 319 und 317 mit 320 statt, so dass die Näpfe 315, 321 einen Eintrittsnapf für den Strömungskanal 313 darstellen und die Näpfe 317 und 320 einen Austrittsnapf darstellen. Gleiches gilt für die Anordnung des Strömungskanals 314.

Die Figuren 20 und 21 zeigen die Anordnungen der Näpfe 319, 321 der Figur 19 in einer vergrößerten Darstellung, wobei die Näpfe 319 und 321 in Figur 20 getrennt voneinander ausgebildet sind und der Napf 319 mit dem Strömungskanal 314 fluidverbunden ist, während der Napf 321 vom Strömungskanal 314 getrennt ist. In der Figur 21 sind ebenfalls jeweils zwei Näpfe 330 und 331 dargestellt, wobei zwischen den beiden Näpfen 330 ein Übergang 332 vorgesehen ist, welcher eine Überströmung eines Fluids vom Napf 330 zum Napf 331 erlaubt.

Die Figur 22 zeigt ein Scheibenpaket mit drei Scheibenpaaren in einer perspektivischen Darstellung, wobei nur der oberste Bereich des Scheibenpakets 340 dargestellt ist. Die Figur 23 stellt einen Schnitt gemäß Schnitt 1 der Figur 22 dar und die Figur 24 zeigt einen Schnitt gemäß Schnitt 2 der Figur 22. Man erkennt, dass jeweils ein Scheibenpaar 350, 351 mit einer Zwischenlage 352 vorgesehen ist, wobei zwischen den Scheiben 350 und 351 ein Strömungskanal 353 auf einer Seite der Trennwand 352 angeordnet ist, während ein zweiter Strömungskanal 354 auf der anderen Seite der Trennwand angeordnet ist. Dieses Muster wiederholt sich bei jedem Scheibenpaar der drei dargestellten Scheibenpaare, so dass zwischen den Scheibenpaaren jeweils zwei Strömungskanäle 354, 353 auf beiden Seiten der Trennwand 352 angeordnet sind.

Die Figur 24 zeigt die Strömungskanäle 353 und 354 ebenso jeweils auf einer Seite der Trennwand 352 angeordnet. Die Figur 25 zeigt das Scheibenpaket 340, wobei die Figur 26 einen Schnitt gemäß Schnitt 3 der Figur 25 darstellt und die Figur 27 einen Schnitt gemäß Schnitt 4 der Figur 25.

In den Figuren 26 und 27 sind die Scheiben 350 und 351 dargestellt unter Zwischenlage der Trennwand 352, wobei jeweils die Strömungskanäle 354 und 353 zu erkennen sind. Man erkennt im Schnitt 3, dass die Strömungskanäle nicht über die volle Breite der Scheibe verlaufen, wobei die Strömungskanäle in der Figur 27 im Wesentlichen über die gesamte Scheibe verlaufen. Dies ist darauf zurückzuführen, dass der Kanalverlauf zum Napf hin von der im Wesentlichen vollen Breite auf etwa die halbe Breite zurückgeführt werden muss.

Durch die Gestaltung der Scheibenpaare kann ein Wärmeübertrager, bestehend aus einer Reihe von Scheibenpaaren gebildet werden, welche jeweils hälftig sowohl einen ersten mit einem Eintrittssammler bzw. mit einem Austrittssammler verbundenen Strömungskanal bildet und einen zweiten Strömungskanal, der ebenso mit einem Eintrittssammler und mit einem Austrittssammler versehen ist. Dabei bilden die Näpfe, die in Reihe miteinander verbunden werden, den jeweiligen Eintrittssammler bzw. Austrittssammler. Das jeweilige Scheibenpaar besteht dabei aus zwei sich gegenüberstehenden Scheiben, wobei zwischen den beiden Scheiben eine Trennwand bzw. ein Trennblech vorgesehen ist, welches die Strömungskanäle der jeweiligen Scheiben voneinander trennt. Werden die Strömungskanäle im Gegenstrom angeströmt, so dient das Trennblech der Trennung der gegenläufigen Fluidströme durch die Strömungskanäle, wobei die Näpfe der einzelnen Scheibenpaare, die in Reihe zueinander angeordnet sind, den Fluideintrittssammler bzw. den Fluidaustrittssammler bilden.

Die Figur 28 zeigt die schematische Anordnung von Scheibenpaaren 400, 401, die einen einströmseitigen Napf 402 und einen ausströmseitigen Napf 403 aufweisen. Der Fluidstrom erfolgt vom eintrittsseitigen Napf 402 durch den Strömungskanal 401 zu einem Übertritt 404, von wo das Fluid in den zweiten Strömungskanal 400 einströmen kann, um zum Napf 403 zu strömen. Dies wird bei den in Reihen nebeneinander angeordneten Scheibenpaaren jeweils so durchgeführt, wobei die beiden Strömungskanäle 400 und 401 im Gegenstrom zueinander betrieben werden.

Die Figur 29 zeigt dies in einer vergrößerten Darstellung. Das Scheibenpaar 401, 400 ist dabei mit beidseitigen Rippen 405 zur Umströmung von Luft versehen.

Im Folgenden wird die Ausführung eines Wärmeübertragers in Scheibenbauweise beschrieben. Der Wärmeübertrager besteht aus einer Reihe von Scheibenpaaren, welche jeweils hälftig sowohl einen ersten mit dem Eintrittssammler bzw. -napf verbundenen Strömungskanal als auch einen zweiten mit dem Austrittssammler bzw. -napf verbundenen Strömungskanal aufweisen. Das Scheibenpaar ist wiederum aus zwei sich gegenüberstehenden Scheiben sowie einem sich dazwischen befindenden Trennblech zusammengesetzt. Das Trennblech dient zur Trennung der gegenläufigen Fluidströme, die miteinander verbundenen Näpfe der in Reihe angeordneten Scheibenpaare bilden dabei einerseits den Fluideintrittssammler zum Verteilen des Fluids auf die einzelnen ersten Strömungskanäle, und andererseits den Fluidaustrittssammler zum Sammeln des Fluids aus den einzelnen zweiten Strömungskanäle.

Dabei unterscheiden sich die beiden Scheiben 311, 312 und lediglich im Übergangsbereich zwischen dem Scheibenkanal und den -näpfen, bei der Fluideintrittsscheibe 311 ist eine Strömungsverbindung zwischen Strömungskanal 313 und dem Fluideintrittsnapf geprägt, wobei bei der Fluidscheibe 312 eine Verbindung zwischen Strömungskanal 314 und dem Fluidaustrittsnapf besteht.

Diese Verbindungsprägungen können wechselnd im Scheibenwerkzeug durchgeführt und somit beide Scheiben in ein und demselben Werkzeug mit Wechselsatz hergestellt werden. Dies reduziert die Werkzeugkosten und erhöht die Gleichteileanzahl.

Der oben beschriebene Wärmeübertrager wird so durchströmt, dass ein Fluid, wie beispielsweise Kältemittel oder Kühlmittel etc. über den ersten Sammler als Eintrittssammler z.B. an der Blockoberseite in die eine erste Scheibenkanalhälfte 311 einströmt, dann über ein Verbindungselement zwischen den beiden gegenüberliegenden Sammlern, als Eintrittssammler und Austrittssammler dann an der Blockunterseite bezeichnet, in die zweite Scheibenkanalhälfte 312 übergeleitet wird, diese durchströmt und danach aus dieser zweiten Kanalhälfte über den zweiten Sammler, als Austrittssammler dann wieder an der Blockoberseite bezeichnet, wieder ausströmt.

Der Vorteil dieser Durchströmungsart liegt in der Homogenisierung des Temperaturprofils z.B. als Verdampfer, durch eine Vergleichmäßigung der unterschiedlichen Temperaturen der gegenläufigen Fluidströme aufgrund des Wärmeübergangs zwischen den beiden Kanalhälften einerseits, sowie andererseits durch eine Vergleichmäßigung der Temperatur der die beiden Kanalhälften umströmenden Luft.

Bei dem Verbindungselement zwischen den beiden gegenüberliegenden Sammlern auf der Blockunterseite kann es sich um ein separates Verbindungsteil handeln oder auch in einem Seitenteil mit integriertem Umlenkkanal o.ä. ausgeführt sein.

Bei einer Zwei-Blockverschaltung wird das Fluid über den Eintrittssammler auf alle parallel angeordneten ersten Scheibenkanalhälften 311 gleichzeitig verteilt und entsprechend nach der Umlenkung mittels Verbindungselement auf alle zweiten Scheibenkanalhälften 312 weiter verteilt.

Bei einer Mehrblockverschaltung wir das Fluid nur auf eine bestimmte Anzahl parallel angeordneter erster Scheibenkanalhälften 311 gleichzeitig verteilt, dann erfolgt der Fluidübertritt von einem Sammler zum benachbarten Sammler direkt in den Scheiben, z.B. über eingeprägte Verbindungskanäle zwischen den benachbarten Sammlernäpfen einer Scheibe, bevor dann nach Durchströmen der zweiten Scheibenkanalhälften 312 das Fluid in den nächsten Block weitergeleitet wird und dort wieder der gleiche Verteilvorgang wie im ersten Block fortgesetzt wird.

Der Wärmeübertrager wie insbesondere der Scheibenverdampfer, kann alternativ auch in Single-Tank-Bauweise, also mit nur einem Tank an einer Seite des Würmeübertragers, ausgeführt werden

Die Verschaltung der einzelnen Module kann dabei je nach Anordnung und/oder Ausführungsform variiert werden.

Im Verdampfer wird in Abhängigkeit vom Massenstrom bzw. Betriebspunkt ein Druckabfall erzeugt.

Je nach Druckabfall stellen sich unterschiedliche Absolutdrücke und damit unterschiedliche Verdampfungsdrücke zwischen Verdampferein- und -austritt ein.

Dies hat zur Folge, dass die Verdampfungstemperatur am Verdampfereintritt bei hohen Druckabfällen deutlich höher sein kann, als die dem Verdampfungsdruck zugehörige Temperatur am Austritt. Daraus resultiert ein Temperaturgang des verdampfenden Kältemittels in Abhängigkeit vom sich einstellenden Druckabfall über den Wärmeübertrager. Zusätzlich ist eine Überhitzung des Kältemittels am Ende der Verdampfung am Verdampferaustritt erwünscht um ein stabiles Überhitzungssignal am Einspritzventil zu erzeugen (z. B. 5K).

Dadurch entstehen jedoch lokale Warmzonen am Verdampfer, die durch geeignete Maßnahmen, wie z.B. Mehrfachverschaltungen in Luftrichtung hintereinander, homogenisiert werden können.

Durch die Integration einer inneren Wärmeübertragungsfläche im Verdampfer über im Wesentlichen die gesamte Höhe können zwischen Verdampferein- und -austritt lokale Warmzonen minimiert werden.

Durch den Wärmeübergang an der integrierten inneren Wärmeübertragungsfläche kann zwischen dem eintretenden Kältemittel eine stabile Überhitzung im gegenströmenden Kältemittel am Austritt erzeugt werden. Durch den deutlich höheren Wärmeübergang geschieht das in einem sehr viel kleineren Teilabschnitt des Verdampfers als bei herkömmlichen Systemen mit Mehrfachverschaltung.

Die Temperatur des strömenden Kältemittels durch den Verdampfer stellt sich deutlich schneller auf einem niedrigeren mittleren Temperaturniveau ein und die Überhitzungszone kann auf ein Minimum im Verdampfer reduziert werden. Daraus resultiert ein hohes treibendes mittleres Temperaturgefälle und eine damit einhergehende Leistungssteigerung.

## Patentansprüche

1. Verfahren zur Herstellung von mehr als zwei unterschiedlichen Wärmeübertragern (30, 70), die mittels eines Baukastens zur Herstellung von Wärmeübertragern (30, 70) mit zumindest zwei Typen von Wärmeübertragerkernen (1, 2, 31, 32) hergestellt sind, wobei der Baukasten umfasst:
einen ersten Typ Wärmeübertragerkern (1, 31) mit einer Vielzahl von Paaren von Scheiben (3) zur Erzeugung von einer Vielzahl paralleler Strömungspfaden zwischen den Paaren von Scheiben (3) und
einen zweiten Typ Wärmeübertragerkern (2, 32) mit einer Vielzahl von Gruppen von drei Scheiben (7) zur Erzeugung von einer Vielzahl von zwei parallelen Strömungspfaden, jeweils einen Strömungspfad zwischen zwei der drei Scheiben,
wobei die mehr als zwei unterschiedlichen Wärmeübertrager ausgewählt sind aus:
einem zweiten Wärmeübertrager (30) mit zwei Wärmeübertragerkernen (1, 31) des ersten Typs, wobei die zwei Wärmeübertragerkerne (1, 31) des ersten Typs in Luftströmungsrichtung benachbart zueinander angeordnet sind,
einem dritten Wärmeübertrager mit einem Wärmeübertragerkern des ersten Typs (1) und mit einem Wärmeübertragerkern (2) des zweiten Typs, wobei der Wärmeübertragerkern (1) des ersten Typs und der Wärmeübertragerkern (2) des zweiten Typs in Luftströmungsrichtung benachbart zueinander angeordnet sind,
einem vierten Wärmeübertrager (70) mit zwei Wärmeübertragerkernen (32) des zweiten Typs, wobei die zwei Wärmeübertragerkerne (32) des zweiten Typs in Luftströmungsrichtung benachbart zueinander angeordnet sind,
wobei weiterhin optional auch vorgesehen sind:
ein erster Wärmeübertrager mit einem Wärmeübertragerkern des ersten Typs (1, 31) und
ein fünfter Wärmeübertrager mit einem Wärmeübertragerkern des zweiten Typs (2, 32).

2. Verfahren nach Anspruch 1, **dadurch gekennzeichnet, dass** die Wärmeübertragerkerne (1, 31, 2, 32) des ersten und/oder zweiten Typs mit Anschlussvorrichtungen und/oder Verbindungsvorrichtungen versehen sind zum Einleiten und/oder Ausleiten und/oder Überleiten von Fluid in oder zwischen oder aus den Wärmeübertragerkernen.

3. Verfahren nach einem der vorhergehenden Ansprüche, wobei der erste Typ Wärmeübertragerkern (1) ein Wärmeübertragerkern in Scheibenbauweise ist zur Bildung eines Wärmeübertragers, wobei der Wärmeübertragerkern mit einer Vielzahl von Scheibenpaaren (3) zur Bildung von ersten Strömungspfaden (13, 23) ausgebildet ist, wobei jeweils zwei Scheiben eines Scheibenpaares den ersten Strömungspfad zwischen sich bilden und zwischen benachbarten Scheibengruppen jeweils ein Raumbereich für zweite Strömungspfade gebildet ist.

4. Verfahren nach einem der vorhergehenden Ansprüche, wobei der zweite Typ Wärmeübertragerkern (2) ein Wärmeübertragerkern in Scheibenbauweise ist zur Bildung eines Wärmeübertragers, wobei der Wärmeübertragerkern mit einer Vielzahl von Scheibengruppen (7) zur Bildung von dritten und vierten Strömungspfaden ausgebildet ist, wobei zwischen jeweils einer ersten und einer zweiten Scheibe einer Scheibengruppe der dritte Strömungspfad und zwischen einer zweiten Scheibe und einer dritten Scheibe der Scheibengruppe der vierte Strömungspfad gebildet ist und zwischen benachbarten Scheibengruppen jeweils ein Raumbereich für fünfte Strömungspfade gebildet ist.

5. Verfahren nach Anspruch 3 oder 4, **dadurch gekennzeichnet, dass** zumindest einzelne Scheiben als Anschluss- und Verbindungsbereiche Öffnungen und/oder Näpfe (5, 6) aufweisen und zur Ausbildung von Strömungspfaden zwischen Anschlussbereichen kanalbildende Strukturen, wie Prägungen, aufweisen.

6. Verfahren nach Anspruch 3 oder 5, **dadurch gekennzeichnet, dass** die erste Scheibe und die zweite Scheibe des Scheibenpaares (3) an zwei gegenüberliegenden Endbereichen jeweils einen Anschlussbereich aufweist als Einlass oder Auslass des ersten Strömungspfads und jeweils eine kanalbildende Struktur zwischen den beiden Anschlussbereichen zur Ausbildung des ersten Strömungspfads.

7. Verfahren nach Anspruch 3 oder 5, **dadurch gekennzeichnet, dass** die erste Scheibe und/oder die zweite Scheibe des Scheibenpaares (3) an einem Endbereich zwei Anschlussbereiche aufweist als Einlass oder Auslass des ersten Strömungspfads und jeweils eine kanalbildende Struktur zwischen den beiden Anschlussbereichen zur Ausbildung des ersten Strömungspfads.

8. Verfahren nach Anspruch 4 oder 5, **dadurch gekennzeichnet, dass** die erste Scheibe, die zweite und die dritte Scheibe der Scheibengruppe (7) an zwei gegenüberliegenden Endbereichen jeweils zwei Anschlussbereiche aufweist als Einlass oder Auslass des dritten Strömungspfads oder des vierten Strömungspfads, wobei die erste und die zweite Scheibe jeweils zwischen einem gegenüberliegenden Anschlussbereich eine kanalbildende Struktur zwischen einem der beiden Anschlussbereiche zur Ausbildung des dritten und des vierten Strömungspfads aufweist, wobei die dritte Scheibe zwischen der ersten und der zweiten Scheibe als Trennwand zwischen dem dritten und dem vierten Strömungspfad vorgesehen ist.

9. Verfahren nach einem der vorhergehenden Ansprüche, **dadurch gekennzeichnet, dass** der Abstand der Scheibenpaare (3) oder der Scheibengruppen (7) eines Wärmeübertragerkerns zur Bildung der zweiten und/oder fünften Strömungspfade, derart gewählt ist, dass er bei benachbarten Wärmeübertragerkernen eines Wärmeübertragers gleich ist oder unterschiedlich, wie kleiner oder größer ist als bei dem benachbarten Wärmeübertragerkern.

10. verfahren nach Anspruch 9, **dadurch gekennzeichnet, dass** die Tiefe der Strömungskanäle senkrecht zur Ebene, die durch die Scheibenpaare (3) oder Scheibengruppen (7) ausgespannt wird, für jeden Strömungskanal individuell wählbar ist.

11. Verfahren nach zumindest einem der vorhergehenden Ansprüche 9 oder 10, **dadurch gekennzeichnet, dass** Scheibenpaare (3) gebildet sind aus paarweiser Anordnung von Scheiben und mit einer Trennwand zwischen benachbarten Scheiben, welche Paare von Strömungskanäle bilden, **dadurch gekennzeichnet, dass** die Strömungskanäle eines Scheibenpaares im Gegenstrom durchströmt werden.

## Claims

1. A method for producing more than two different heat exchangers (30, 70) which are produced by means of a kit for producing heat exchangers (30, 70) with at least two types of heat exchanger cores (1, 2, 31, 32), wherein the kit comprises:
a first type of heat exchanger core (1, 31) with a plurality of pairs of plates (3) to create a plurality of parallel flow paths between the pairs of plates (3); and
a second type of heat exchanger core (2, 32) with a plurality of groups of three plates (7) to create a plurality of two parallel flow paths, one respective flow path between two of the three plates,
wherein the more than two different heat exchangers are selected from:
a second heat exchanger (30) with two heat exchanger cores (1, 31) of the first type, wherein the two heat exchanger cores (1, 31) of the first type are arranged adjacent to each other in the air flow direction,
a third heat exchanger with a heat exchanger core of the first type (1) and with a heat exchanger core (2) of the second type, wherein the heat exchanger core (1) of the first type and the heat exchanger core (2) of the second type are arranged adjacent to each other in the air flow direction,
a fourth heat exchanger (70) with two heat exchanger cores (32) of the second type, wherein the two heat exchanger cores (32) of the second type are arranged adjacent to each other in the air flow direction,
wherein further the following is optionally also provided:
a first heat exchanger with a heat exchanger core of the first type (1, 31), and
a fifth heat exchanger with a heat exchanger core of the second type (2, 32).

2. The method according to claim 1, **characterised in that** the heat exchanger cores (1, 31, 2, 32) of the first and/or second type are provided with connecting devices and/or interconnecting devices for introducing and/or discharging and/or transferring fluid into or between or out of the heat exchanger cores.

3. The method according to one of the preceding claims, wherein the first type of heat exchanger core (1) is a heat exchanger core in plate design for forming a heat exchanger, wherein the heat exchanger core is designed with a plurality of plate pairs (3) for forming first flow paths (13, 23), wherein two plates each of a plate pair form the first flow path between them and a respective region for second flow paths is formed between adjacent plate groups.

4. The method according to one of the preceding claims, wherein the second type of heat exchanger core (2) is a heat exchanger core in plate design for forming a heat exchanger, wherein the heat exchanger core is designed with a plurality of plate groups (7) for forming third and fourth flow paths, wherein the third flow path is formed between a respective first and second plate of a plate group and the fourth flow path is formed between a second plate and a third plate of the plate group, and a respective region for fifth flow paths is formed between adjacent plate groups.

5. The method according to claim 3 or 4, **characterised in that** at least individual plates have openings and/or cups (5, 6) as connecting and interconnecting regions and have channel-forming structures, such as embossings, for forming flow paths between connecting regions.

6. The method according to claim 3 or 5, **characterised in that** the first plate and the second plate of the plate pair (3) at two opposite end regions each have a connecting region as an inlet or outlet of the first flow path and a channel-forming structure between the two connecting regions for forming the first flow path.

7. The method according to claim 3 or 5, **characterised in that** the first plate and/or the second plate of the plate pair (3) at an end region have two connecting regions as an inlet or outlet of the first flow path and a respective channel-forming structure between the two connecting regions for forming the first flow path.

8. The method according to claim 4 or 5, **characterised in that** the first plate, the second and the third plate of the plate group (7) at two opposite end regions have two respective connecting regions as an inlet or outlet of the third flow path or of the fourth flow path, wherein the first and second plate between a respective opposite connecting region have a channel-forming structure between one of the two connecting regions for forming the third and fourth flow path, wherein the third plate is provided between the first and second plate as a partition wall between the third and fourth flow path.

9. The method according to one of the preceding claims, **characterised in that** the distance of the plate pairs (3) or the plate groups (7) of a heat exchanger core for forming the second and/or fifth flow paths is selected such that in the case of adjacent heat exchanger cores of a heat exchanger, it is the same or different, such as smaller or larger than in the adjacent heat exchanger core.

10. The method according to claim 9, **characterised in that** the depth of the flow channels perpendicular to the plane, defined by the plate pairs (3) or plate groups (7), is selected individually for each flow channel.

11. The method according to at least one of the preceding claims 9 or 10, **characterised in that** plate pairs (3) are formed from the paired arrangement of plates and with a partition wall between adjacent plates, which form pairs of flow channels, **characterised in that** flow through the flow channels of a plate pair is a counterflow.

## Revendications

1. Procédé de fabrication de plus de deux échangeurs de chaleur différents (30, 70) qui sont fabriqués au moyen d'un module servant à la fabrication d'échangeurs de chaleur (30, 70), ledit module comprenant au moins deux types de coeurs d'échangeurs de chaleur (1, 2, 31, 32), où le module comprend :
un coeur d'échangeur de chaleur (1, 31) du premier type comprenant une multiplicité de paires de plaques (3) servant à la réalisation d'une multiplicité de trajets d'écoulement parallèles formés entre les paires de plaques (3) et
un coeur d'échangeur de chaleur (2, 32) du deuxième type comprenant une multiplicité de groupes de trois plaques (7) servant à la réalisation d'une multiplicité de deux trajets d'écoulement parallèles, un trajet d'écoulement étant formé à chaque fois entre deux des trois plaques,
où les échangeurs de chaleur différents, qui sont plus de deux, sont sélectionnés parmi :
un deuxième échangeur de chaleur (30) comprenant deux coeurs d'échangeur de chaleur (1, 31) du premier type, où les deux coeurs d'échangeur de chaleur (1, 31) du premier type sont disposés en étant contigus l'un par rapport à l'autre, dans la direction d'écoulement de l'air,
un troisième échangeur de chaleur comprenant un coeur d'échangeur de chaleur du premier type (1) et comprenant un coeur d'échangeur de chaleur (2) du deuxième type, où le coeur d'échangeur de chaleur (1) du premier type et le coeur d'échangeur de chaleur (2) du deuxième type sont disposés en étant contigus l'un par rapport à l'autre, dans la direction d'écoulement de l'air,
un quatrième échangeur de chaleur (70) comprenant deux coeurs d'échangeur de chaleur (32) du deuxième type, où les deux coeurs d'échangeur de chaleur (32) du deuxième type sont disposés en étant contigus par rapport à l'autre, dans la direction d'écoulement de l'air,
où il est prévu aussi, en option :
un premier échangeur de chaleur comprenant un coeur d'échangeur de chaleur du premier type (1, 31) et
un cinquième échangeur de chaleur comprenant un coeur d'échangeur de chaleur du deuxième type (2, 32).

2. Procédé selon la revendication 1, **caractérisé en ce que** les coeurs d'échangeurs de chaleur (1, 31, 2, 32) du premier et / ou du deuxième type sont dotés de dispositifs de raccordement et / ou de dispositifs d'assemblage servant à l'entrée et / ou à l'évacuation et / ou au transfert de fluide se produisant dans les coeurs d'échangeurs de chaleur ou hors de ceux-ci ou entre ceux-ci.

3. Procédé selon l'une des revendications précédentes, où le coeur d'échangeur de chaleur (1) du premier type est un coeur d'échangeur de chaleur du type à plaques servant à la formation d'un échangeur de chaleur, où le coeur de l'échangeur de chaleur est conçu en ayant une multiplicité de paires de plaques (3) servant à la formation de premiers trajets d'écoulement (13, 23), où deux plaques d'une paire de plaques forment à chaque fois, entre elles, le premier trajet d'écoulement, et une zone d'espace pour des deuxièmes trajets d'écoulement est formée à chaque fois entre des groupes de plaques contigus.

4. Procédé selon l'une quelconque des revendications précédentes, où le coeur d'échangeur de chaleur (2) du deuxième type est un coeur d'échangeur de chaleur du type à plaques servant à la formation d'un échangeur de chaleur, où le coeur de l'échangeur de chaleur est conçu en ayant une pluralité de groupes de plaques (7) servant à la formation de troisièmes et de quatrièmes trajets d'écoulement, où le troisième trajet d'écoulement est formé à chaque fois entre une première et une deuxième plaque d'un groupe de plaques, le quatrième trajet d'écoulement étant formé à chaque fois entre une deuxième plaque et une troisième plaque du groupe de plaques, et une zone d'espace pour des cinquièmes trajets d'écoulement est formée à chaque fois entre des groupes de plaques contigus.

5. Procédé selon la revendication 3 ou 4, **caractérisé en ce qu'**au moins des plaques individuelles présentent, comme zones de raccordement et d'assemblage, des ouvertures et / ou des cuvettes (5, 6) et, pour la formation de trajets d'écoulement, présentent des structures, telles que des bosselages, formant des conduits entre des zones de raccordement.

6. Procédé selon la revendication 3 ou 5, **caractérisé en ce que** la première plaque et la seconde plaque de la paire de plaques (3) présentent à chaque fois une zone de raccordement placée au niveau de deux zones d'extrémités opposées, ladite zone de raccordement servant d'entrée ou de sortie du premier conduit d'écoulement et, pour la formation du premier trajet d'écoulement, présentent à chaque fois une structure formant des conduits entre les deux zones de raccordement.

7. Procédé selon la revendication 3 ou 5, **caractérisé en ce que** la première plaque et / ou la deuxième plaque de la paire de plaques (3) présente deux zones de raccordement au niveau d'une zone d'extrémité, lesdites zones de raccordement servant d'entrée ou de sortie du premier trajet d'écoulement et, pour la formation du premier trajet d'écoulement, présente à chaque fois une structure formant des conduits entre les deux zones de raccordement.

8. Procédé selon la revendication 4 ou 5, **caractérisé en ce que** la première plaque, la deuxième plaque et la troisième plaque du groupe de plaques (7) présentent à chaque fois deux zones de raccordement placées au niveau de deux zones d'extrémités opposées, lesdites zones de raccordement servant d'entrée ou de sortie du troisième trajet d'écoulement ou du quatrième trajet d'écoulement, où la première plaque et la deuxième plaque présentent à chaque fois, entre une zone de raccordement opposée, pour la formation du troisième et du quatrième trajet d'écoulement, une structure formant des conduits entre l'une des deux zones de raccordement, où la troisième plaque placée entre la première et la deuxième plaque est prévue comme paroi de séparation placée entre le troisième et le quatrième trajet d'écoulement.

9. Procédé selon l'une quelconque des revendications précédentes, **caractérisé en ce que** la distance séparant les paires de plaques (3) ou les groupes de plaques (7) d'un coeur d'échangeur de chaleur est choisie, pour la formation du deuxième et / ou du cinquième trajet d'écoulement, de manière telle, que ladite distance, dans le cas de coeurs d'échangeur de chaleur contigus d'un échangeur de chaleur, soit identique, ou bien qu'elle soit différente, en étant plus petite ou plus grande, comme dans le cas du coeur d'échangeur de chaleur contigu.

10. Procédé selon la revendication 9, **caractérisé en ce que** la profondeur des conduits d'écoulement, perpendiculairement au plan qui est déployé à travers les paires de plaques (3) ou à travers les groupes de plaques (7), peut être choisie individuellement pour chaque conduit d'écoulement.

11. Procédé selon au moins l'une quelconque des revendications précédentes 9 ou 10, **caractérisé en ce que** des paires de plaques (3) sont formées à partir d'un agencement de plaques, réalisé par paires et comprenant une paroi de séparation placée entre des plaques contiguës, lesquelles plaques forment des paires de conduits d'écoulement, **caractérisé en ce que** les conduits d'écoulement d'une paire de plaques sont traversés par un flux circulant en sens opposé.
